# EUROPÄISCHE PATENTANMELDUNG

(11) **EP 4 779 079 A1**
(43) Veröffentlichungstag der Anmeldung: **22.07.2026**
(21) Anmeldenummer: 25226382.7
(22) Anmeldetag: 22.12.2025
(51) Int. Cl.: E01C 11/12

(54) **ABSCHLUSSZARGE**

(30) Priorität: 20.01.2025 DE 102025101902; 20.01.2025 DE 102025101903
(71) Anmelder: Poburski Futura GmbH, 21465 Reinbek (DE)
(72) Erfinder: Kastorff, Jan-Steffen, 21394 Kirchgellersen (DE); Poburski, Dietrich, 21465 Wentorf (DE); Stoffel, Martin, 45964 Gladbeck (DE)
(74) Vertreter: VKK Patentanwälte PartG mbB

(57) **Zusammenfassung**

Um eine Abschlusszarge (2, 3) für mittels Gießen vor Ort herstellbare Betonplatten (32, 33) befahrbarer Verkehrsflächen, sowie einen Satz zur Fugenkonstruktion für befahrbare Verkehrsflächen aus vor Ort herstellbaren Betonplatten (32, 33), umfassend mindestens ein Paar spiegelsymmetrisch zueinander geformter Abschlusszargen (2, 3) für die Schalung und Einfassung benachbarter Betonplatten (32, 33), anzugeben, welche eine längere Lebensdauer befahrbarer Verkehrsflächen sicherstellen, wird vorgeschlagen, dass die Abschlusszarge (2, 3) einen zur Schalung und Einfassung vertikaler Stirnseiten einer ersten Betonplatte (32) bestimmten Zentralschenkel (18, 19) aufweist.

## Beschreibung

Die vorliegende Erfindung betrifft eine Abschlusszarge für mittels Gießen vor Ort herstellbare Betonplatten befahrbarer Verkehrsflächen.

Die vorliegende Erfindung betrifft ferner einen Satz zur Fugenkonstruktion für befahrbare Verkehrsflächen aus vor Ort herstellbaren Betonplatten, umfassend mindestens ein Paar spiegelsymmetrisch zueinander geformter Abschlusszargen für die Schalung und Einfassung benachbarter Betonplatten.

Derartige Abschlusszargen und Sätze zur Fugenkonstruktion werden für befahrbare Verkehrsflächen aus Betonplatten beispielsweise für Straßen, Flugplätze, Vorfeldflächen, Terrassen, Dachflächen und vor allem für Parkdecks auf Dachflächen benötigt. Bei den Betonplatten befahrbarer Verkehrsflächen besteht die Herausforderung, die Platten im Stirnbereich geometrisch präzise auszubilden. Herkömmliche Abschlusszargen für derartige Betonplatten weisen keinen zur Schalung und Einfassung der vertikalen Stirnseiten vorgesehenen zentralen Zentralschenkel auf. Dadurch bleibt der Stirnbereich der Betonplatten während des Gießvorgangs ungeführt, was zu unregelmäßigen Stirnseiten der Betonplatte führen kann. Unregelmäßige Stirnseiten führen zu einer ungleichmäßigen Lastübertragung zwischen benachbarten Betonplatten. Dadurch entstehen lokale Spannungsspitzen, die zu Mikrorissen, Abplatzungen und Randlockerungen führen können. Insgesamt beschleunigt dies den Verschleiß der Betonplatten und verkürzt die Lebensdauer der Verkehrsfläche.

Der vorliegenden Erfindung liegt daher die Aufgabe zugrunde, eine Abschlusszarge der eingangs genannten Art sowie einen Satz zur Fugenkonstruktion der eingangs genannten Art anzugeben, welche eine längere Lebensdauer befahrbarer Verkehrsflächen sicherstellen.

Die zugrundeliegende Aufgabe wird mit einer Abschlusszarge der eingangs genannten Art gelöst, welche einen zur Schalung und Einfassung vertikaler Stirnseiten einer ersten Betonplatte bestimmten Zentralschenkel aufweist. Der Zentralschenkel dient während des Gießens als formgebendes Führungselement, das den Beton im Stirnbereich der Betonplatte definiert führt. Hierdurch entstehen maßhaltige Stirnseiten, die eine gleichmäßige und flächige Lastübertragung zwischen benachbarten Betonplatten ermöglichen. Nach Erhärten des Betons wirkt der Zentralschenkel als dauerhafte Einfassung. Dadurch werden Risse, Abplatzungen und Randlockerungen infolge dynamischer Verkehrslasten reduziert und die Lebensdauer der Verkehrsfläche verlängert.

In vorteilhafter Ausgestaltung der erfindungsgemäßen Abschlusszarge besteht sie aus zwei oder mehr separaten, miteinander verbindbaren Teilen. Die erfindungsgemäße Ausgestaltung der Abschlusszarge aus zwei oder mehr separaten, miteinander verbindbaren Teilen ermöglicht mit Vorteil eine Materialwahl für die separaten Teile, welche an den konkreten Einsatzzweck des jeweiligen Teils angepasst ist. Insbesondere können Teile, deren Zweck dies zulässt, aus einem günstigeren Material hergestellt sein als Teile, deren Einsatzbereich innerhalb der Abschlusszarge dies erfordert, aus einem teureren Material. Man erhält gleichsam eine aus mehreren Teilen hergestellte Hybridzarge. Dadurch wird ein weiteres Problem bekannter Abschlusszargen gelöst, nämlich dass sie vergleichsweise teuer in der Herstellung sind, da sie zur Erreichung langer Standzeiten komplett aus Edelstahl bestehen.

In einer weiteren vorteilhaften Ausgestaltung der erfindungsgemäßen Abschlusszarge weist sie mindestens einen in einem Winkel zu dem Zentralschenkel angeordneten Ausleger auf. Der Ausleger erschwert, dass sich die Abschlusszarge mitunter von der Betonplatte löst, insbesondere bei extremen Temperaturschwankungen und/oder bei extremen Fahrbahnstärken von mehr als 12 cm. In diesem Falle kann als Folge ein Zwischenraum zwischen der vertikalen Stirnseite der Betonplatte und der Abschlusszarge entstehen. In diesen Zwischenraum können Schadstoffe wie zum Beispiel Sand, Schmutz, Wasser Kondensat oder aggressive Taumittel eintreten. Der Ausleger kann dabei im Rahmen der Erfindung jede Form aufweisen, welche sich von dem Zentralschenkel bei bestimmungsgemäßem Gebrauch in horizontaler Richtung erstreckt. Im Rahmen der Erfindung kann der Ausleger gleichermaßen integral mit dem Zentralschenkel ausgebildet sein oder auch als mit diesem in geeigneter Weise verbundenes separates Bauteil ausgeformt sein. Im Rahmen der Erfindung sind auch Ausgestaltungen denkbar, bei welchen der Ausleger mehrteilig ausgebildet ist. Dies gilt insbesondere bei Ausgestaltungen der Erfindung, bei denen die Abschlusszarge mehrteilig ausgebildet ist. Beispielsweise kann der Ausleger aus Elementen von einem oberen Zargenteil und einem unteren Zargenteil bestehen, welche aufeinander platziert werden, um im Zusammenwirken den Ausleger zu bilden. Durch diese Merkmale wird eine Abschlusszarge angegeben, welche bei langen Standzeiten kostengünstig herstellbar ist und zudem sicherer in der Verarbeitung ist.

In Ausgestaltung der erfindungsgemäßen Abschlusszarge ist der Winkel derart gewählt ist, dass der Ausleger bei bestimmungsgemäßem Gebrauch der Abschlusszarge zumindest abschnittsweise in Richtung zu der Verkehrsfläche geneigt. Durch diese Maßnahme ist die Abschlusszarge nach dem Betonguss gegenüber Bewegungen relativ zu der vertikalen Stirnseite der Betonplatte in der Horizontalrichtung besonders wirksam fixiert.

Eine weitere vorteilhafte Ausgestaltung der erfindungsgemäßen Abschlusszarge sieht vor, dass ein von dem Zentralschenkel entfernter Abschnitt des Auslegers gegenüber dem Zentralschenkel in einem von dem Winkel verschiedenen Winkel angeordnet ist. Im Querschnitt kann der Ausleger erfindungsgemäß somit beispielsweise quasi einen Knick aufweisen. Durch diese Maßnahme kann eine zusätzliche Fixierung der Abschlusszarge an der Stirnseite der Betonplatte in horizontaler Richtung erzielt werden. Ein Ablösen der Abschlusszarge von der Betonplatte wird dadurch mit Vorteil zusätzlich erschwert. Insbesondere ist der von dem Zentralschenkel entfernte Abschnitt, also der Außenabschnitt, dass Ausleger relativ zu dem an den Zentralschenkel angrenzenden Abschnitt des Ausleger nach unten abgebogen.

Eine besonders zuverlässige Fixierung der Abschlusszarge gegenüber Horizontalbewegungen relativ zur vertikalen Stirnseite der Betonplatte erhält man im Rahmen der Erfindung, wenn der Ausleger zumindest abschnittsweise mit Aussparungen versehen ist. Die Aussparungen führen dabei mit Vorteil zu einer optimalen statischen Einbindung in den Betonbelag. Denn der flüssige Beton kann beim Gießen der Betonplatten durch die Aussparungen durchlaufen, Lufteinschlüsse und Hohlräume werden verhindert, sodass eine kraftschlüssige statische Einbindung der erfindungsgemäßen Abschlusszarge innerhalb des Betonbelages entsteht. Hierdurch verbessert sich die Standzeit der erfindungsgemäßen Abschlusszargen. Beispielsweise können die Aussparungen als systemorientierte Öffnungen mit rechteckigem Querschnitt mit den Maßen 40 mm mal 16,5 mm ausgestattet sein. Der flüssige Beton kann sich auch von unten her durch die Aussparrungen nach oben hin verteilen kann. Auch in diesem Fall kann sich der Beton vorteilhaft aufgrund der erfindungsgemäßen Aussparungen um-/ anliegend, hohlraumfrei verteilen und aushärten.

In weiterer vorteilhafter Ausgestaltung der erfindungsgemäßen Abschlusszarge weist der Ausleger eine Außenfläche auf, welche zumindest abschnittsweise eben ausgestaltet ist. In Kombination mit einem Neigungswinkel des Auslegers gegenüber dem Zentralschenkel, welcher von 90° verschieden ist, erhält man einen kostengünstig herstellbaren Ausleger, welcher dennoch die angestrebte Fixierung der Abschlusszarge in horizontaler Richtung gegenüber der Stirnseite der Betonplatte sicherstellt, ohne dabei mit gegebenenfalls vorhandenen Stahlmatten zu kollidieren. Der Winkel in Abweichung 90° dient im Weiteren dem Schutz des Zwischenraums zwischen den Auslegern des Unter- und Oberteils.

In Ausgestaltung der erfindungsgemäßen Abschlusszarge weist diese ein unteres Zargenteil, ein oberes Zargenteil sowie Verbindungsmittel zum Verbinden des unteren Zargenteil mit dem oberen Zargenteil auf, wobei die Verbindungsmittel vorzugsweise, insbesondere lösbare, Fixiermittel zum Fixieren des unteren Auslegers an dem oberen Ausleger umfassen. Dabei ist das obere Zargenteil jenes, welches beim bestimmungsgemäßen Einsatz der Abschlusszarge an der Oberfläche der Verkehrsfläche eingesetzt wird. Es unterliegt daher höheren Anforderungen an die Eigenschaften des Materials, aus welchem es hergestellt ist, als das untere Zargenteil, welches nicht in direktem Kontakt mit der Verkehrsfläche und darüberfahrenden Fahrzeugen steht. Das untere Zargenteil kann somit mit Vorteil aus einem anderen, kostengünstigeren Material hergestellt sein als das obere Zargenteil, ohne die Funktionalität und Zuverlässigkeit der Abschlusszargen insgesamt zu beeinträchtigen. Die Verbindungsmittel stellen erfindungsgemäß eine zuverlässige Verbindung des unteren Zargenteils mit dem oberen Zargenteil sicher. Infrage kommen beispielsweise Nietverbindungen und/oder Flanschverbindungen. Es hat sich im Rahmen einer speziellen Ausgestaltung der Erfindung als vorteilhaft erwiesen, wenn die Verbindungsmittel, insbesondere lösbare, Fixiermittel zum Fixieren des unteren Auslegers an den oberen Ausleger umfassen. Diese können beispielsweise als Nieten ausgestaltet sein, welche durch entsprechende Bohrungen in den Ausleger geführt werden.

In vorteilhafter Ausgestaltung der erfindungsgemäßen Abschlusszarge besteht zumindest eines der Teile aus einem anderen Material als zumindest ein weiteres der Teile, wobei insbesondere das untere Zargenteil, im Wesentlichen aus Kunststoff, insbesondere Polymerkunststoff, vorzugsweise PVC, höchstvorzugsweise RAU PVC 1309, besteht und/oder das obere Zargenteil im Wesentlichen aus Metall, insbesondere Edelstahl, besteht. Kunststoff ist ein vergleichsweise kostengünstiges Material, welches insbesondere in der Regel erheblich kostengünstiger ist als Edelstahl, welcher bei Abschlusszargen gemäß dem Stand der Technik üblicherweise zum Einsatz kommt. Gleichzeitig ist Kunststoff, insbesondere Rau-PVC 1309, ausreichend witterungs- und temperaturbeständig. Metall, insbesondere Edelstahl, ist ein geeignetes Material für das obere Zargenteil, welches in Kontakt mit der befahrbaren Verkehrsfläche steht. Im Rahmen der Erfindung sind insbesondere Chrom-Nickel-Stahlbleche geeignet. Dieses Material ist einerseits korrosionsbeständig. Andererseits lässt es sich mit Vorteil gut formen, um die Abschlusszargen gegebenenfalls zur Aufnahme von Dichtungselementen mit Nuten oder ähnlichem zu versehen.

Besonders vorteilhaft ist es im Rahmen der Erfindung, wenn bei der erfindungsgemäßen Abschlusszarge das obere Zargenteil mittels Rollformung herstellbar ist. Im Gegensatz zu mittels Kanttechnik herstellbaren Zargenteilen bietet die Herstellbarkeit mittels Rollformung erfindungsgemäß den Vorteil, dass eine wesentlich präzisere Fertigung möglich ist. Zudem können deutlich dickere Profile zur Herstellung der Abschlusszarge verwendet werden, welche für besonders hohe Belastungen geeignet sind. Beispielsweise können mittels Rollformung herstellbare Zargenteile eine Blechstärke von 3 mm aufweisen.

Bei einer weiteren erfindungsgemäßen Ausgestaltung der Abschlusszarge weist das untere Zargenteil einen in einem unteren Winkel zu dem Zentralschenkel angeordneten unteren Ausleger mit einer unteren Anlagefläche und das obere Zargenteil einen in einem oberen Winkel zu den Zentralschenkel angeordneten oberen Ausleger mit einer oberen Anlagefläche auf. Dabei ist die obere Anlagefläche zum formschlüssigen Anliegen an die untere Anlagefläche ausgeformt und die Verbindungsmittel weisen den unteren Ausleger und den oberen Ausleger auf. Diese Ausgestaltung der Erfindung ermöglicht eine besonders zuverlässige Verbindung des unteren Zargenteils mit dem oberen Zargenteil. Durch den Formschluss zwischen den Auslegern des unteren Zargenteils und dem oberen Zargenteil kann mit Vorteil beim Gießen der Betonplatten die Verbindung der beiden Zargenteile verstärkt werden. Zudem ermöglichen die Ausleger der beiden Zargenteile, wenn diese seitlich von den Zentralschenkel ausgehen, eine Verankerung der Abschlusszarge in der Betonplatte, in dem die Ausleger beim Gießen der Betonplatte in dieser eingebettet werden. Die Ausleger erfüllen dabei die Funktion eines Horizontalankers, welcher ein Ablösen der Abschlusszarge von der Stirnseite der Betonplatte unterbindet. Die Verbindungsmittel bestehen in dieser Ausgestaltung im Wesentlichen aus den beiden Anlageflächen des unteren und oberen Auslegers. Während des Betongusses könnte bei bestimmten Formen der Anlagefläche ein Formschluss zwischen den beiden Anlageflächen noch ein Verschieben des unteren Zargenteils gegenüber dem oberen Zargenteil ermöglichen. Um dies zu unterbinden, können die Verbindungsmittel im Rahmen der Erfindung beispielsweise Nieten umfassen, welche die Ausleger des oberen und unteren Zargenteils aneinander fixieren. Sobald die Betonplatte gegossen ist, werden die Nieten im Prinzip nicht mehr benötigt.

Insbesondere ist in Ausgestaltung der Erfindung die untere Anlagefläche und/oder die obere Anlagefläche zumindest abschnittsweise eben ausgestaltet.

In einer weiteren bevorzugten Ausgestaltung der Erfindung kann das obere Zargenteil an einem unteren Ende in den oberen Ausleger übergehen und/oder dass das untere Zargenteil an einem oberen Ende in den unteren Ausleger übergehen. Auf diese Weise bildet das untere Zargenteil im Zusammenwirken mit dem oberen Zargenteil insgesamt die vollständige Abschlusszarge. Dabei kann jedoch mit Vorteil das untere Zargenteil aus einem anderen Material, insbesondere aus Kunststoff, als das obere Zargenteil, welches insbesondere aus Edelstahl hergestellt ist, bestehen.

Gemäß einer Weiterbildung der Erfindung ist der untere Winkel und/oder der obere Winkel derart gewählt, dass die untere Anlagefläche und/oder die obere Anlagefläche bei bestimmungsgemäßem Gebrauch zumindest abschnittsweise in Richtung zu dem Zentralschenkel abschüssig geneigt ist. Diese Ausgestaltung der Erfindung verhindert mit Vorteil, dass beispielsweise Sand, Schmutz, Wasser, Schnee oder Taumittel wie zum Beispiel Streusalz in den Verbindungsbereich zwischen dem oberen Ausleger und dem unteren Ausleger eindringt und dort verbleibt. Stattdessen wird ein Eindringen der genannten Stoffe in den Zwischenraum im günstigsten Fall von vornherein verhindert, zumindest aber fließt es aufgrund der Neigung wieder aus dem möglichen Zwischenraum heraus. Die Gefahr einer Korrosion in dem Übergangsbereich zwischen dem unteren Zargenteil und dem oberen Zargenteil wird somit vermindert. Im Rahmen der Erfindung genügt dabei eine Neigung gegenüber der horizontalen beispielsweise um lediglich 2°, um die genannte Wirkung zu erzielen. Eine weitere vorteilhafte Wirkung der Neigung der Anlageflächen in Richtung zu dem Zentralschenkel ist eine zusätzliche horizontale Fixierung der Abschlusszarge an der vertikalen Stirnseite der Betonplatte. Der Winkel zwischen dem unteren Ausleger und dem Zentralschenkel des unteren Zargenteils kann insbesondere 92° betragen, wohingegen - entsprechend komplementär - der Winkel zwischen dem oberen Ausleger und dem Zentralschenkel des oberen Zargenteils 88° beträgt.

In Weiterbildung der Erfindung ist ein von dem Zentralschenkel entfernter Abschnitt der unteren Anlagefläche und/oder ein von dem Zentralschenkel entfernter Abschnitt der oberen Anlagefläche gegenüber dem Zentralschenkel in einem von dem unteren Winkel und/oder von dem oberen Winkel verschiedenen Winkel angeordnet. Im Querschnitt kann die Anlagefläche somit erfindungsgemäß beispielsweise quasi einen Knick aufweisen. Durch diese Maßnahme kann eine zusätzliche Fixierung der Abschlusszarge an der Stirnseite der Betonplatte in horizontaler Richtung erzielt werden. Ein Ablösen der Abschlusszarge von der Betonplatte wird dadurch mit Vorteil zusätzlich erschwert. Insbesondere ist der von dem Zentralschenkel entfernte Abschnitt, also der Außenabschnitt, der Anlageflächen relativ zu dem an den Zentralschenkel angrenzenden Abschnitt nach unten abgebogen.

Eine besonders zuverlässige Fixierung der Abschlusszarge an der Betonplatte erhält man im Rahmen der Erfindung, wenn die Anlagefläche des unteren Auslegers und die Anlagefläche des oberen Auslegers jeweils zumindest abschnittsweise mit Aussparungen versehen ist, wobei die Aussparungen beim formschlüssigen Anliegen der oberen Anlagefläche an die untere Anlagefläche miteinander zumindest partiell in Deckung gebracht werden können. Diese Maßnahme stellt zusätzlich eine sehr gute Montageverbindung der einzelnen Teile der gegebenenfalls aus unterschiedlichen Materialien hergestellten erfindungsgemäßen Hybridzarge nach der Erfindung sicher. Die Aussparungen führen dabei mit Vorteil zu einer optimalen statischen Einbindung in den Betonbelag. Denn durch die Öffnungen kann beim Gießen der Betonplatten der flüssige Beton durchlaufen und Lufteinschlüsse und Hohlräume werden verhindert, sodass eine kraftschlüssige statische Einbindung der erfindungsgemäßen Abschlusszarge innerhalb des Betonbelages ermöglicht wird. Hierdurch verbessert sich die Standzeit der erfindungsgemäßen Abschlusszargen. Beispielsweise können die Aussparungen als systemorientierte Öffnungen mit rechteckigem Querschnitt mit den Maßen 40 mm mal 16,5 mm ausgestattet sein.

Insbesondere können die Aussparungen im Übergangsbereich zwischen unterschiedlichen Neigungswinkeln der Anlagefläche des Auslegers gegenüber den Zentralschenkel angeordnet sein, um eine besonders gute statische Einbindung in den Betonbelag sicherzustellen. Dabei ist es jeweils entscheidend, dass die Aussparungen der oberen Anlagefläche zumindest partiell mit jenen in der unteren Anlagefläche in Deckung gebracht werden können, damit der flüssige Beton beim Gießen von oben durch die Aussparung in der oberen Anlagefläche und durch die aus entsprechender Aussparung in der unteren Anlagefläche fließen kann und sodann aushärten kann. Das Material kann sich auch von unten her durch die Aussparrungen nach oben hin verteilen kann. In jedem Fall kann sich der Beton erfindungsgemäß aufgrund der Aussparungen um-/ anliegend hohlraumfrei verteilen und aushärten.

In Weiterbildung der erfindungsgemäßen Abschlusszarge ist ein unteres Nachbarzargenteil einer spiegelsymmetrisch zu der Abschlusszarge geformten, mit einem zur Schalung und Einfassung vertikaler Stirnseiten einer in einem Abstand zu der ersten Betonplatte anordenbaren zweiten Betonplatte bestimmten Zentralschenkel vorgesehen, wobei das untere Zargenteil derart mit dem unteren Nachbarzargenteil verbunden ist, dass der Zentralschenkel des unteren Nachbarzargenteils in einem Abstand zu dem Zentralschenkel des unteren Zargenteils angeordnet ist, um zwischen dem Zentralschenkel des unteren Zargenteils und dem Zentralschenkel des Nachbarzargenteils einen Fugenraum zu bilden. Der Vorteil dieser Weiterbildung der Erfindung ist, dass bei der Herstellung der Betonplatten ein Abstand des Fugenraums bereits durch die Verbindung zwischen den Nachbarzargenteil und dem Zargenteil vorgegeben ist. Nach dem Gießen der Betonplatten kann die Verbindung zwischen dem unteren Nachbarzargenteil und dem unteren Zargenteil gelöst werden, um eine Bewegung des Zentralschenkels des unteren Zargenteils relativ zu dem Zentralschenkel des unteren Nachbarzargenteils in horizontaler Richtung aufgrund thermischer Ausdehnung oder Kontraktion zu ermöglichen.

Insbesondere ist im Rahmen der Erfindung das untere Zargenteil über Abstandselemente mit dem unteren Nachbarzargenteil verbunden, wobei das untere Zargenteil vorzugsweise integral mit dem unteren Nachbarzargenteil geformt ist. Aufgrund dieser Maßnahme kann die Einheit aus dem unteren Nachbarzargenteil und dem unteren Zargenteil kostengünstig als Kunststoffgussteil hergestellt werden. Zudem ist in diesem Falle ein Entfernen der Abstandselemente nach dem Betonguss problemlos möglich, da Kunststoff insoweit leicht abgetrennt werden kann.

In weiterer vorteilhafter Ausgestaltung der erfindungsgemäßen Abschlusszarge ist im oberen Bereich des Zentralschenkels des oberen Zargenteils eine horizontal verlaufende, seitliche Klauennut zur Aufnahme einer Dehnungsfugenprofildichtung ausgeformt. Diese Maßnahme ermöglicht es, dass bei Anordnung zweier spiegelsymmetrisch zueinander geformter erfindungsgemäßer Abschlusszargen nahe der befahrbaren Oberfläche der Betonplatte eine Dehnungsfugenprofildichtung beispielsweise in Form eines Hohlkammerprofils aus elastischem Material, beispielsweise Ethylen-Propylen-Dien-Kautschuk und/oder EPDM, im Wesentlichen bündig mit der befahrbaren Oberfläche des oberen Abschlussschenkels der Betonplatte abgedeckt werden kann, wobei die Dehnungsfugenprofildichtung einerseits nach unten bis in den Bereich der Klauennut ragt und seitlich abstehende Verankerungslippen der Dehnungsfugenprofildichtung in die Klauennut einrasten. Hierdurch wird die Dehnungsfugenprofildichtung mit Vorteil dauerhaft in ihrer Lage gesichert.

Besonders vorteilhaft ist es, wenn bei der Abschlusszarge im Rahmen der Erfindung der Zentralschenkel an einem oberen Ende in einen im Wesentlichen rechtwinklig zu dem Zentralschenkel abgewinkelten oberen Abschlussschenkel und an einem entgegengesetzten unteren Ende in einen im Wesentlichen rechtwinklig zu den Zentralschenkel abgewinkelten Aufstandsschenkel übergeht. Der obere Abschlussschenkel schließt dabei die Betonplatte im Bereich der Fuge zwischen zwei Betonplatten nach oben ab und bildet in diesem Bereich unmittelbar einen Teil der Verkehrsfläche. Der Aufstandsschenkel dient andererseits bei der Vorbereitung des Betongusses der Abstützung der erfindungsgemäßen Abschlusszarge auf der befahrbaren Verkehrsfläche.

Die der Erfindung zugrundeliegende Aufgabe wird mit Blick auf einen Satz zur Fugenkonstruktion der eingangs genannten Art dadurch gelöst, dass die Abschlusszargen nach einem der vorhergehenden Patentansprüche ausgestaltet sind.

Gemäß einer besonders günstigen Ausgestaltung des erfindungsgemäßen Satzes sind die Abschlusszargen nach Patentanspruch 17 ausgestaltet, wobei eine Dehnungsfugenprofildichtung in Form eines Hohlkammerprofils aus elastischem Material vorgesehen ist, welche zum im Wesentlichen mit der befahrbaren Oberfläche des oberen Abschlussschenkels bündigen Abdecken einer zwischen benachbarten Betonplatten vorgesehenen Fugenkammer ausgestaltet ist, wobei die Dehnungsfugenprofildichtung ausgestattet ist, um nach unten bis in den Bereich der Klauennuten zu ragen und wobei die

Dehnungsfugenprofildichtung seitlich abstehende Verankerungslippen aufweist, die im eingebauten Zustand in die Klauennuten einrasten können.

Die Erfindung wird in einer bevorzugten Ausführungsform unter Bezugnahme auf eine Zeichnung beispielhaft beschrieben, wobei weitere vorteilhafte Einzelheiten den Figuren der Zeichnung zu entnehmen sind.

Funktionsmäßig gleiche Teile sind dabei mit denselben Bezugszeichen versehen.

Die Figuren der Zeichnung zeigen im Einzelnen:
- Figur 1:: eine perspektivische Darstellung eines erfindungsgemäßen Satzes zur Fugenkonstruktion für befahrbare Verkehrsflächen mit erfindungsgemäßen Abschlusszargen;
- Figur 2:: Schnittdarstellung durch den Gegenstand aus Figur 1 entlang der Linie II - II in Figur 1.

Das in den Figuren 1 und 2 dargestellte Zargenbauteil 1 besteht im Wesentlichen aus einer ersten Abschlusszarge 2 und einer spiegelsymmetrisch zu der ersten Abschlusszargen 2 ausgeformten zweiten Abschlusszarge 3. Die zweite Abschlusszarge 3 ist im Abstand einer Fugenkammerbreite 4 zu der ersten Abschlusszarge 2 angeordnet. Die Fugenkammerbreite 4 definiert die Breite einer Fugenkammer 5, welche nach Herstellung der Betonplatten 32, 33 zwischen benachbarten Betonplatten 32, 33 verbleiben soll.

Die erste Abschlusszarge 2 besteht aus einem oberen Zargenteil 6 und einem unteren Zargenteil 7. Entsprechend besteht die zweite Abschlusszarge 3 ebenfalls aus einem oberen Zargenteil 8 und einem unteren Zargenteil 9. Die oberen Zargenteile 6, 8 sind mit dem entsprechenden unteren Zargenteil 7, 9, verbunden. Die Verbindung zwischen den oberen Zargenteile 6, 8, und den unteren Zargenteile 7, 9 der ersten Abschlusszarge 2 bzw. der zweiten Abschlusszarge 3 ist durch einen Formschluss zwischen einer oberen Anlagefläche 10, 11 eines oberen Auslegers 12, 13 und einer unteren Anlagefläche 14, 15 eines unteren Ausleger 16, 17 des unteren Zargenteil 7, 9 ausgeführt. Dies ist besonders gut in der Schnittdarstellung gemäß Figur 2 zu erkennen.

Um eine feste Verbindung zwischen den oberen Zargenteilen 6, 8 UND den unteren Zargenteilen 7, 9 vor dem Betonguss sicherzustellen, sind die oberen Ausleger 12, 14 mit den unteren Auslegern 16, 17 zusätzlich mittels Nieten, die durch die Anlageflächen 10, 11, 14, 15 durch dementsprechende Bohrungen geführt sein, gesichert. Die Nieten sind in den Figuren nur andeutungsweise zu erkennen.

Die unteren Zargenteile 7, 9 der ersten Abschlusszarge 2 bzw. der zweiten Abschlusszarge 3 bestehen aus Rau-PVC 1309. Sie weisen jeweils einen Zentralschenkel 18, 19 auf, welcher bei bestimmungsgemäßem Gebrauch vertikal steht, um als Schalung zur Bildung einer vertikalen Stirnseite einer Betonplatte beim Gießen zu dienen. Der Zentralschenkel 18, 19 der unteren Zargenteile 7, 9 geht am oberen Ende jeweils in den unteren Ausleger 16, 17 über. Dabei bildet die untere Anlagefläche 14, 15 des unteren Auslegers 16, 17 in einem an den Zentralschenkel 18, 19 angrenzenden Abschnitt einen unteren Winkel 20, 21 von 92°. Die untere Anlagefläche 14, 15 ist daher um 2° gegenüber der Horizontalen nach oben geneigt, wobei die Neigung abschüssig in Richtung hin zu dem Zentralstrecke 18, 19 ist.

Die unteren Zargenteile 7, 9 gehen jeweils an einem unteren Ende in einen im Wesentlichen rechtwinklig zu dem Zentralschenkel 18, 19 abgewinkelten Aufstandsschenkel 22, 23 über. Das Zargenbauteil 1 stützt sich auf den Aufstandsschenkeln 22, 23 ab.

Die oberen Zargenteil 6, 7 sind aus Chrom-Nickel-Stahlblech hergestellt. Sie weisen wie die darunter angeordneten unteren Zargenteile 7, 9 jeweils einen Zentralschenkel 24, 25 auf, welcher den jeweiligen Zentralschenkel 18, 19 des darunter angeordneten unteren Zargenteil 7, 9 nach oben fortsetzt. Die Zentralschenkel 24, 25 der oberen Zargenteil 6, 8 gehen an dem oberen Ende in einen im Wesentlichen rechtwinklig zu dem Zentralschenkel 24, 25 abgewinkelten obere Abschlussschenkel 26, 27 über. In dem Zentralschenkel 24, 25 des jeweiligen oberen Zargenteils 6, 8 ist jeweils eine horizontal verlaufende seitliche Klauennut 28, 29 ausgeformt.

In der Klauennut ist eine in der Figur 2 nicht dargestellte Dehnungsfugenprofildichtung 30 angeordnet. Einzelheiten zur der Dehnungsfugenprofildichtung 30 und zu deren Zusammenwirken mit den Klauennuten 28, 29 sind detailliert in der EP 2 829 657 B1 in Verbindung mit der Figurenbeschreibung zu den Figuren 3 und 4 offenbart, deren Offenbarungsgehalt insoweit einbezogen wird.

Die unteren Zargenteile 7, 9 sind über horizontale Stege 31 miteinander zu einem integralen PVC-Teil verbunden.

Die Figur 2 zeigt einen vertikalen Schnitt entlang der Linie II-II in Figur 1. Aus Gründen der Darstellung ist in Figur 2 die Dehnungsfugenprofildichtung 30 nicht dargestellt. Außerdem zeigt die Figur 2 das erfindungsgemäßen Zargenbauteil 1 in einem Zustand welcher vorliegt, nachdem der Betonguss erfolgt ist. Entsprechend ist in der Figur 2 links von dem Zargenbauteil 1 eine erste Betonplatte 32 und rechts von den Zargenbauteil 1 eine zweite Betonplatte 33 zu erkennen. Die zweite Betonplatte 33 ist benachbart zu der ersten Betonplatte 32 angeordnet und von dieser durch die Fugenkammer 5 mit der Fugenbreite 4 beabstandet.

Die Fugenkammer 5 erlaubt es der ersten Betonplatte 32 und der zweiten Betonplatte 33, sich relativ zueinander thermisch auszudehnen oder zu kontrahieren.

In dem in Figur 2 gezeigten Zustand der erfindungsgemäßen Abschlusszarge sind außerdem gegenüber Figur 1 die horizontalen Stege 31, welche die unteren Zargenteile 7, 9 an den Zentralschenkeln 18, 19 verbinden, bereits entfernt worden, um die Fugenkammer 5 zu bilden und eine horizontale Bewegung der ersten Betonplatte 32 relativ zu der zweiten Betonplatte 33 zu ermöglichen.

An den Unterseiten der Aufstandsschenkel 22, 33 der unteren Zargenteile 7, 9 ist jeweils eine Betonstoppfolie 34 durch Kleben angebracht. Die Betonstoppfolie 34 ist schlaufenförmlich geführt, sodass ihre freie Kante von der jeweiligen Abschlusszarge 2, 3 in horizontaler Richtung absteht. Beim Gießen des flüssigen Betons verhindert die Betonstoppfolie 34 ein Eindringen des Betons in die Fugenkammer 5.

Das erfindungsgemäße Hybrid-Zargenbauteil 1 weist somit ein einteilig hergestelltes Unterprofil auf, welches die beiden unteren Zargenteile 7, 9 als integrales Kunststoffbauteil bildet. Auf dieses werden die beiden oberen Zargenteile 6, 8 aus Chrom-Nickel-Stahlblech montiert.

Insgesamt ist das erfindungsgemäße Hybrid-Zargenbauteil daher besonders kostengünstig, da das vergleichsweise hochpreisige Edelmetall nur für die oberen Zargenteile 6, 8 benötigt wird, nicht jedoch für die unteren Zargenteile 7, 9. Der Anteil an dem vergleichsweise teuren Edelstahlprofil wird damit mit Vorteil reduziert.

Das obere Zargenteil 6, 8 kann eine an die jeweilige Anwendung angepasste Stärke aufweisen, je nach der zu erwartenden Belastung, ob beispielsweise die Verkehrsfläche von PKW, von Schwerlastverkehr, von Hubschraubern oder sonstigen Fluggeräten oder anderen mechanischen Belastungen befahren werden soll.

Die Abdichtung der Dehnungsfugenprofildichtung 30 im Zusammenwirken mit den Klauennuten 28, 29 in den oberen Zentralschenkeln 24, 25 stellt dabei sicher, dass eine Fugenkammerbreite 4 sowohl im Bereich der oberen Zargenteil 6, 8 als auch im Bereich der unteren Zargen 7, 9 sichergestellt ist.

Nach dem Gießen des flüssigen Betons in die in Figur 1 dargestellte Anordnung jeweils links bzw. rechts von dieser und nach dem Abbinden des Betons werden die entsprechend der Fugenkammerbreite 4 breiten horizontalen Stege 31 herausgetrennt, um eine ungehinderte Dilatation und Kontraktion der Betonplatten 32, 33 zu gewährleisten.

Eine zusätzliche Verankerung der Abschlusszarge 2, 3 in dem Beton wird durch Aussparungen 35 in den Auslegern 12, 13, 16, 17 gewährleistet. Diese sind in den oberen Auslegern im 12, 13 und in den unteren Auslegern zur Verfügung 16, 17 jeweils derart ausgeformt, dass sie beim Verbinden des oberen Zargenteils 6, 8 mit dem jeweiligen unteren Zargenteil 7, 9 miteinander in Deckung geraten. Dadurch läuft der flüssige Beton beim Gießen durch die Aussparungen 35 und kann somit als Horizontalanker eine optimale und kraftschlüssige statische Einbindung der Abschlusszargen 2, 3 innerhalb der Betonplatten 32, 33 ermöglichen.

Die oberen Anlageflächen 10, 11 der oberen Ausleger 12, 13 weisen in einem von dem jeweiligen Zentralschenkel 18, 19 entfernten Abschnitt einen anderen Winkel auf als der untere Winkel. Sie sind etwa mittig im Bereich der Aussparungen 35 gegenüber dem an den jeweiligen Zentralschenkel 18, 19 angrenzenden Abschnitt der oberen Anlageflächen 10, 11 entlang einer Knicklinie 36 nach unten abgeknickt. Hierdurch wird eine zusätzliche Sicherung der Zargen 2, 3 gegen horizontale Bewegungen relativ zu der zugeordneten Betonplatte 32, 33 gewährleistet.

### BEZUGSZEICHENLISTE

- 1: Hybrid-Zargenbauteil
- 2: erste Abschlusszarge
- 3: zweite Abschlusszarge
- 4: Fugenkammerbreite
- 5: Fugenkammer
- 6: oberes Zargenteil
- 7: unteres Zargenteil
- 8: oberes Zargenteil
- 9: unteres Zargenteil
- 10: obere Anlagefläche
- 11: obere Anlagefläche
- 12: oberer Ausleger
- 13: oberer Ausleger
- 14: untere Anlagefläche
- 15: untere Anlagefläche
- 16: unterer Ausleger
- 17: unterer Ausleger
- 18: Zentralschenkel
- 19: Zentralschenkel
- 20: unterer Winkel
- 21: unterer Winkel
- 22: Aufstandsschenkel
- 23: Aufstandsschenkel
- 24: Zentralschenkel
- 25: Zentralschenkel
- 26: Abschlussschenkel
- 27: Abschlussschenkel
- 28: Klauennut
- 29: Klauennut
- 30: Dehnungsfugenprofildichtung
- 31: horizontaler Steg
- 32: erste Betonplatte
- 33: zweite Betonplatte
- 34: Betonstoppfolie
- 35: Aussparung
- 36: Knicklinie

## Patentansprüche

1. Abschlusszarge (2, 3) für mittels Gießen vor Ort herstellbare Betonplatten (32, 33) befahrbarer Verkehrsflächen, **dadurch gekennzeichnet, dass** sie einen zur Schalung und Einfassung vertikaler Stirnseiten einer ersten Betonplatte (32) bestimmten Zentralschenkel (18, 19) aufweist.

2. Abschlusszarge (2, 3) nach einem der vorhergehenden Ansprüche, **dadurch gekennzeichnet, dass** sie aus zwei oder mehr separaten, miteinander verbindbaren Teilen (6, 7) besteht.

3. Abschlusszarge (2, 3) nach Anspruch 1, **dadurch gekennzeichnet, dass** sie mindestens einen in einem Winkel (20, 21) zu dem Zentralschenkel (18, 19) angeordneten Ausleger (16, 17) aufweist.

4. Abschlusszarge (2, 3) nach Anspruch 1 oder 2, **dadurch gekennzeichnet, dass** der Winkel (20, 21) derart gewählt ist, dass der Ausleger (16, 17) bei bestimmungsgemäßem Gebrauch der Abschlusszarge (2, 3) zumindest abschnittsweise in Richtung zu der Verkehrsfläche geneigt ist.

5. Abschlusszarge (2, 3) nach einem der vorhergehenden Ansprüche, **dadurch gekennzeichnet, dass** ein von dem Zentralschenkel (18, 19) entfernter Abschnitt des Auslegers (16, 17) gegenüber dem Zentralschenkel (18, 19) in einem von dem Winkel (20, 21) verschiedenen Winkel angeordnet ist.

6. Abschlusszarge (2, 3) nach einem der vorhergehenden Ansprüche, **dadurch gekennzeichnet, dass** der Ausleger (16, 17) zumindest abschnittsweise mit Aussparungen (35) versehen ist.

7. Abschlusszarge (2, 3) nach einem der vorhergehenden Ansprüche, **dadurch gekennzeichnet, dass** der Ausleger (16, 17) eine Außenfläche aufweist, welche zumindest abschnittsweise eben ausgestaltet ist.

8. Abschlusszarge (2, 3) nach einem der vorhergehenden Ansprüche, **dadurch gekennzeichnet, dass** sie ein unteres Zargenteil (7, 9), ein oberes Zargenteil (6, 8) sowie Verbindungsmittel (12, 13, 16, 17) zum Verbinden des unteren Zargenteils (7, 9) mit dem oberen Zargenteil (6, 8) aufweist, wobei die Verbindungsmittel (12, 13, 16, 17) vorzugsweise, insbesondere lösbare, Fixiermittel zum Fixieren des unteren Auslegers an dem oberen Ausleger umfassen.

9. Abschlusszarge (2, 3) nach einem der vorhergehenden Ansprüche, **dadurch gekennzeichnet, dass** zumindest eines der Teile (6) aus einem anderen Material als zumindest ein weiteres der Teile (7) besteht, wobei insbesondere das untere Zargenteil (7, 9), im Wesentlichen aus Kunststoff, insbesondere Polymerkunststoff, vorzugsweise PVC, höchstvorzugsweise RAU-PVC 1309, besteht und/oder das obere Zargenteil (7, 9) im Wesentlichen aus Metall, insbesondere Edelstahl, besteht.

10. Abschlusszarge (2, 3) nach einem der vorhergehenden Ansprüche, **dadurch gekennzeichnet, dass** das untere Zargenteil (7, 9) einen in einem unteren Winkel (20, 21) zu dem Zentralschenkel (18, 19) angeordneten unteren Ausleger (16, 17) mit einer unteren Anlagefläche (14, 15) und das obere Zargenteil (6, 8)) einen in einem oberen Winkel zu dem Zentralschenkel (24, 25) angeordneten oberen Ausleger (12, 13) mit einer oberen Anlagefläche (10,11) aufweist, wobei die obere Anlagefläche (10,11) zum formschlüssigen Anlegen an die untere Anlagefläche (14, 15) ausgeformt ist und wobei die Verbindungsmittel den unteren Ausleger (16, 17) und den oberen Ausleger (12, 13) aufweisen, wobei vorzugsweise die untere Anlagefläche (14, 15) und/oder die obere Anlagefläche (10,11) zumindest abschnittsweise eben ausgestaltet ist.

11. Abschlusszarge (2, 3) nach einem der vorhergehenden Ansprüche, **dadurch gekennzeichnet, dass** das obere Zargenteil (6, 8) an einem unteren Ende in den oberen Ausleger übergeht und/oder dass das untere Zargenteil (7, 9) an einem oberen Ende in den unteren Ausleger übergeht.

12. Abschlusszarge (2, 3) nach einem der vorhergehenden Ansprüche, **dadurch gekennzeichnet, dass** der untere Winkel und/oder der obere Winkel derart gewählt ist, dass die untere Anlagefläche (14, 15) und/oder die obere Anlagefläche (10,11) bei bestimmungsgemäßem Gebrauch zumindest abschnittsweise in Richtung zu dem Zentralschenkel abschüssig geneigt ist.

13. Abschlusszarge (2, 3) nach einem der vorhergehenden Ansprüche, **dadurch gekennzeichnet, dass** ein von dem Zentralschenkel entfernter Abschnitt der unteren Anlagefläche und/oder ein von dem Zentralschenkel entfernter Abschnitt der oberen Anlagefläche gegenüber dem Zentralschenkel in einem von dem unteren Winkel und/oder von dem oberen Winkel verschiedenen Winkel angeordnet ist.

14. Abschlusszarge (2, 3) nach einem der vorhergehenden Ansprüche, **dadurch gekennzeichnet, dass** die Anlagefläche des unteren Auslegers und die Anlagefläche des oberen Auslegers jeweils zumindest abschnittsweise mit den Aussparungen versehen ist, wobei die Aussparungen beim formschlüssigen Anlegen der oberen Anlagefläche an die untere Anlagefläche (14, 15) miteinander zumindest partiell in Deckung gebracht werden können.

15. Abschlusszarge (2, 3) nach einem der vorhergehenden Ansprüche, **dadurch gekennzeichnet, dass** ein unteres Nachbarzargenteil einer spiegelsymmetrisch zu der Abschlusszarge (2, 3) geformten, mit einem zur Schalung und Einfassung vertikaler Stirnseiten einer in einem Abstand zu der ersten Betonplatte anordenbaren zweiten Betonplatte bestimmten Zentralschenkel vorgesehen ist, wobei das untere Zargenteil (7, 9) derart mit dem unteren Nachbarzargenteil verbunden ist, dass der Zentralschenkel des unteren Nachbarzargenteils in einem Abstand zu dem Zentralschenkel des unteren Zargenteils angeordnet ist, um zwischen dem Zentralschenkel des unteren Zargenteils und dem Zentralschenkel des Nachbarzargenteils einen Fugenraum zu bilden.

16. Abschlusszarge (2, 3) nach einem der vorhergehenden Ansprüche, **dadurch gekennzeichnet, dass** das untere Zargenteil (7, 9) über Abstandselemente mit dem unteren Nachbarzargenteil verbunden ist, wobei das untere Zargenteil (7) vorzugsweise integral mit dem unteren Nachbarzargenteil (9) geformt ist.

17. Abschlusszarge (2, 3) nach einem der vorhergehenden Ansprüche, **dadurch gekennzeichnet, dass** im oberen Bereich des Zentralschenkels (24, 25) eine horizontal verlaufende, seitliche Klauennut (28, 29) zur Aufnahme einer Dehnungsfugenprofildichtung (30) ausgeformt ist.

18. Abschlusszarge (2, 3) nach einem der vorhergehenden Ansprüche, **dadurch gekennzeichnet, dass** der Zentralschenkel (6, 8) an einem oberen Ende in einen im Wesentlichen rechtwinklig zu dem Zentralschenkel (6, 8) abgewinkelten oberen Abschlussschenkel (26, 27) und an einem entgegengesetzten unteren Ende in einen im Wesentlichen rechtwinklig zu dem Zentralschenkel (18, 19) abgewinkelten Aufstandsschenkel (22, 23) übergeht.

19. Satz zur Fugenkonstruktion für befahrbare Verkehrsflächen aus vor Ort herstellbaren Betonplatten (32, 33), umfassend mindestens ein Paar spiegelsymmetrisch zueinander geformter Abschlusszargen (2, 3) für die Schalung und Einfassung benachbarter Betonplatten (32, 33), **dadurch gekennzeichnet, dass** die Abschlusszargen (2, 3) nach einem der vorhergehenden Patentansprüche ausgestaltet sind.

20. Satz nach Patentanspruch 19, **dadurch gekennzeichnet, dass** die Abschlusszargen (2, 3) nach Patentanspruch 17 ausgestaltet sind, wobei eine Dehnungsfugenprofildichtung (30) in Form eines Hohlkammerprofils aus elastischem Material vorgesehen ist, welche zum im Wesentlichen mit der befahrbaren Oberfläche des oberen Abschlussschenkels (26, 27) bündigen Abdecken einer zwischen benachbarten Betonplatten (32, 33) vorgesehenen Fugenkammer (5) ausgestaltet ist, wobei die Dehnungsfugenprofildichtung (30) ausgestaltet ist, um nach unten bis in den Bereich der Klauennuten (28, 29) zu ragen und wobei die Dehnungsfugenprofildichtung (30) seitlich abstehende Verankerungslippen aufweist, die im eingebauten Zustand in die Klauennuten (28, 29) einrasten können.
